# FASCICULE DE BREVET EUROPEEN

(11) **EP 0 752 966 B1**
(45) Date de publication et mention de la délivrance du brevet: **29.09.1999**
(21) Numéro de dépôt: 96901860.5
(22) Date de dépôt: 26.01.1996
(51) Int. Cl.: B65D 83/16, B65D 83/14

(54) **MECANISME DE COMMANDE A POUSSOIRS LATERAUX POUR LA DISTRIBUTION D'UN PRODUIT CONTENU DANS UN RECIPIENT**
STEUERVORRICHTUNG MIT SEITENDRUCKTASTEN ZUR ABGABE EINES PRODUKTS AUS EINEM BEHÄLTER
CONTROL MECHANISM WITH SIDE PUSH BUTTONS FOR THE DISTRIBUTION OF A PRODUCT CONTAINED IN A RECEPTACLE

(30) Priorité: 27.01.1995 FR 9500956
(43) Date de publication de la demande: 15.01.1997
(73) Titulaire: Defi International, 95230 Soisy-sous-Montmorency (FR)
(72) Inventeur: GONCALVES, Agnès, F-95230 Soisy-sous-Montmorency (FR)
(74) Mandataire: Chambon, Gérard
(86) Numéro de dépôt international: FR9600135
(87) Numéro de publication internationale: WO9622928

(56) Documents cités:
- EP-A- 0 098 476
- EP-A- 0 298 847
- GB-A- 2 194 223
- US-A- 3 272 392
- US-A- 3 946 911

## Description

L'invention concerne un mécanisme de commande à poussoirs latéraux pour la distribution d'un produit contenu dans un récipient.

Il existe de nombreux systèmes pour assurer la distribution d'un produit contenu dans un récipient.

Qu'il s'agisse d'une capsule distributrice pour produit liquide ou pâteux contenu dans un récipient, ou qu'il s'agisse d'un récipient à pompe de vaporisation, ou encore d'un type aérosol, il y a toujours lieu d'ouvrir la capsule et/ou commander la pompe ou la valve du récipient aérosol.

Pour ce faire, il y a lieu de prévoir un mécanisme d'ouverture et/ou d'actionnement.

Les systèmes connus comportent généralement des curseurs translatifs et/ou des capsules à rotation.

Toutefois, pour faciliter notamment la manipulation, le document US-A-3272392 décrit un dispositif qui comporte un embout monté mobile sur une ouverture du récipient et une coiffe qui est aménagée de manière fixe sur le récipient en recouvrant ledit embout et qui est munie d'au moins un orifice pour la sortie du produit, ce document suggérant en outre la possibilité d'avoir au moins deux poussoirs latéraux disposés de manière telle qu'une pression latérale exercée sur lesdits poussoirs entraîne un déplacement axial de l'embout d'une position d'obturation vers une position d'ouverture.

L'inventeur propose un mécanisme de commande à poussoirs latéraux pour la distribution d'un produit contenu dans un récipient du type général précité, mais qui s'en diffère avantageusement en ce qu'un moyen élastique est aménagé à la base de l'embout et vient prendre appui sur une partie fixe du récipient en vue de solliciter ledit embout à l'encontre de l'effet exercé par les poussoirs afin de lui permettre de reprendre sa position initiale d'obturation.

Selon un mode de réalisation les poussoirs latéraux sont des poussoirs à levier qui sont articulés pour basculer vers l'intérieur et sont solidaires de butées, tandis que ledit embout comporte au moins deux surfaces d'appui radiales sur lesquelles viennent s'appuyer lesdites butées des poussoirs latéraux.

De préférence, les poussoirs sont d'une seule pièce avec la coiffe et sont articulés au moyen de charnières à rainures ou amincissements d'affaiblissement.

Par exemple, le moyen élastique de retour en position initiale de l'embout est constitué par au moins deux pattes élastiques aménagées à la base de l'embout et qui viennent prendre appui par leurs extrémités libres sur une partie fixe du récipient. Selon un mode de réalisation particulier, les pattes élastiques font partie d'une couronne élastique qui présente une forme générale tronconique et qui est constituée par une pluralité de telles pattes élastiques.

Selon un mode de réalisation, l'embout comporte une cheminée centrale dont l'extrémité est pourvue d'au moins une ouverture de passage pour le produit et qui est montée coulissante de manière étanche dans une jupe de la coiffe aménagée autour de l'orifice de celle-ci.

Dans ce cas par exemple, l'orifice de la coiffe est ménagé à l'extrémité d'une protubérance dans laquelle s'introduit l'extrémité de la cheminée de l'embout.

Plus particulièrement, mais non exclusivement, pour une capsule service, l'embout comporte une extrémité prévue pour venir obturer l'orifice de la coiffe tandis que l'ouverture de passage de l'embout est fermée par une partie de la coiffe en position d'obturation de l'embout et au contraire, communique avec l'orifice de ladite coiffe en position d'ouverture.

Pour un récipient pourvu d'un col d'ouverture, l'embout est par exemple monté coulissant dans et/ou sur ledit col du récipient et peut présenter à cet effet une jupe intérieure qui glisse sur la paroi intérieure du col du récipient.

Dans son application pour un récipient aérosol, une partie appropriée de l'embout est prévue pour venir s'appuyer sur la tige de la valve du récipient de telle sorte que l'actionnement des poussoirs agit sur ladite valve.

De façon analogue, pour un récipient pourvu d'une pompe de vaporisation, une partie appropriée de l'embout est prévue pour venir s'appuyer sur ladite pompe de vaporisation aménagée sur le récipient de telle sorte que l'actionnement des poussoirs agit sur ladite pompe.

Selon un mode de réalisation tout à fait intéressant, l'orifice de la coiffe communique avec un applicateur de produit.

Par exemple, l'applicateur se présente sous la forme d'un élément poreux susceptible de s'imbiber de produit.

L'invention sera bien comprise et d'autres particularités apparaîtront à la lecture de la description qui va suivre et qui se réfère aux dessins annexés dans lesquels:
- la figure 1 est une vue en élévation et en demi-coupe d'une capsule selon l'invention en position de fermeture,
- la figure 2 correspond à la figure 1, mais en position d'ouverture,
- la figure 3 est une vue en élévation du dispositif des figures 1 et 2 du côté d'un poussoir,
- la figure 4 montre l'embout mobile du dispositif des figures 1 à 3,
- la figure 5 est une vue en élévation et en demi-coupe d'un mode de réalisation pour récipient aérosol muni d'un applicateur du type à élément poreux,
- la figure 6 est une vue de profil du dispositif de la figure 5,

Les deux modes de réalisation représentés étant basés sur la même invention, les moyens semblables ou comparables ont la même référence.

Sur les dessins, on a schématisé un récipient en 1 qui contient le produit à distribuer.

Sur les figures 1 et 2, le récipient 1 comporte en outre un col 2.

Dans ces modes de réalisation, l'invention prévoit un embout 3 monté mobile sur une ouverture du récipient et en l'occurrence pour les figures 1 et 2, sur le col 2 dudit récipient.

On a également prévu une coiffe 4 qui vient se fixer, par exemple par clipsage, sur le récipient 1, de telle sorte que ladite coiffe 4 est totalement immobile par rapport audit récipient 1.

La coiffe 4 est pourvue de deux poussoirs latéraux 5, 5' à levier (ici d'une seule pièce avec le reste de la coiffe), diamétralement opposés et articulés comme le montrent les dessins, de manière à pouvoir basculer vers l'intérieur au moyen par exemple comme ici, de charnières à rainures ou amincissements d'affaiblissement tels que 6.

Les poussoirs 5, 5' sont pourvus chacun de butées 7 prévues pour venir prendre appui sur au moins deux surfaces d'appui 8, 8' radiales et diamétralement opposées, prévues sur l'embout 3.

L'embout 3 est muni d'au moins une ouverture 9 de passage et la coiffe 4 d'au moins un orifice 10.

L'embout 3 comporte en outre une cheminée centrale 11 pourvue de l'ouverture 9 et qui est montée coulissante de manière étanche dans une jupe conjuguée 12 de la coiffe aménagée autour du ou des orifices 10 de celle-ci.

Dans le mode de réalisation des figures 1 à 4, l'orifice 10 de la coiffe 4 est ménagé à l'extrémité d'une protubérance 13 dans laquelle s'introduit l'extrémité de la cheminée 11 de l'embout 3, ladite protubérance servant de moyen de versement ou d'application du produit et pouvant aller jusqu'à constituer une véritable canule.

Toujours dans le mode de réalisation des figures 1 à 4, l'embout 3 est pourvu d'une jupe intérieure 14 qui vient coulisser dans le col 2 du récipient 1, l'embout 3 étant en outre muni d'une jupe 15 qui vient coulisser sur ledit col 2.

Sur les figures 1, 2, 4, et 5, on peut en outre constater que l'embout 3 est muni de pattes élastiques 16 destinées à venir prendre appui sur une partie fixe du récipient 1 (par exemple autour du col 2).

Dans le mode de réalisation des figures 1, 2 et 4, les pattes 16 font partie d'une couronne de forme générale tronconique comme le montre plus particulièrement la figure 4, tandis que dans le mode de réalisation des figures 5 et 6, du fait notamment de la forme non cylindrique, les pattes sont par exemple au nombre de deux et diamétralement opposées. Sur les figures 1, 2 et 4, les pattes 16 prolongent la jupe 15 de l'embout 3, tandis que sur la figure 5, chaque patte 16 prolonge la surface d'appui correspondante 8 dudit embout 3.

Dans le mode de réalisation des figures 1 à 4, on constate qu'en position de fermeture (figure 1) l'embout 3 comporte une extrémité 17 qui vient obturer l'orifice 10 de la coiffe 4, alors qu'au contraire elle dégage ledit orifice en position d'ouverture (figure 2), mettant ainsi en communication l'ouverture 9 et l'orifice 10 respectivement de l'embout et de la coiffe, l'ouverture 9 restant isolée de manière étanche du reste de la coiffe grâce à la jupe 12 de celle-ci.

Dans le mode de réalisation des figures 5 et 6, l'ouverture 9 et le ou les orifices 10 sont toujours en communication pour les raisons qui seront évoquées ci-après.

Dans le mode de réalisation des figures 5 et 6, le récipient 1 est du type aérosol, une partie 19 de l'embout 3 venant en appui sur la tige de commande 18 de la valve du récipient. C'est cette partie 19 de l'embout 3 de la figure 5 qui est pourvue de l'ouverture 9 tandis que le ou les orifices 10 de la coiffe sont par exemple ménagées dans une petite pièce rapportée 20.

Toutefois, le récipient 1 pourrait bien entendu comporter une pompe de pulvérisation, la référence 18 pouvant tout à fait représenter la partie de cette pompe sur laquelle vient s'appuyer la partie 19 de l'embout 3.

En outre, le mode de réalisation des figures 5 et 6 est pourvu d'un applicateur de produit, sous forme ici d'un élément poreux 21 en forme de dôme fixé dans la coiffe 4.

Pour protéger l'applicateur 21, on a de plus prévu ici un capuchon 22 qui vient recouvrir l'ensemble.

On comprend que les figures 1 à 4 concernent plus particulièrement un récipient pourvu d'une capsule distributrice simple à écoulement et que les figures 5 et 6 concernent un récipient du type aérosol ou à pompe avec en outre un applicateur à élément poreux.

Toutefois, il est clair que ces dispositifs sont équipés du même mécanisme et fonctionnent de la même façon en agissant sur les poussoirs latéraux 5, 5'.

Initialement, pour le récipient des figures 1 à 3, l'extrémité 17 de l'embout 3 obture l'orifice 10 de la coiffe (figure 1), tandis que le récipient des figures 5 et 6 est fermé par l'absence de pression exercée sur la tige de commande 18 (ou respectivement la pompe).

En exerçant une pression sur les poussoirs latéraux 5, 5' dans le sens de la flèche P de la figure 2 (ce qui s'applique bien sûr aussi à la figure 5), les butées 7 desdits poussoirs, sous forme, par exemple, de plaquettes ou d'étriers et qui s'appuient sur les surfaces 8, 8' de l'embout 3, forcent celui-ci à s'enfoncer vers le récipient (on passe ainsi de la figure 1 à la figure 2).

La pression translative de l'embout 3 permet donc de dégager l'orifice 10 de la coiffe 4 (figure 2) ou encore d'ouvrir la valve de l'aérosol des figures 5 et 6.

De la sorte, le produit contenu dans le récipient 1 peut s'écouler au travers des ouvertures 9 et des orifices 10, soit directement (figures 1 à 4), soit en imbibant l'applicateur à élément poreux 21 (figures 5 et 6).

On comprend que l'angle de débattement des poussoirs est calculé pour permettre une translation suffisante de l'embout 3.

En outre, on comprend aussi qu'une pression plus ou moins importante sur les poussoirs permet une régulation du débit.

Lorsque la pression sur les poussoirs cesse, les pattes élastiques 16 ramènent l'embout vers sa position initiale.

Dans le cas des figures 5 et 6, le ressort dont est équipée la valve de l'aérosol (ou la pompe) et/ou la pression intérieure exercée sur celle-ci, aide à ce retour en position initiale (les pattes 16 pouvant éventuellement dans certains cas, ne pas s'évérer indispensables).

Il est clair enfin que l'applicateur à élément poreux 21 des figures 5 et 6 peut équiper un récipient du type de ceux des figures 1 à 3, c'est-à-dire sans pompe ni aérosol (usage par renversement et/ou par pression exercée sur les flancs du répicipent, lequel serait souple à cet effet).

## Revendications

1. Mécanisme de commande à poussoirs latéraux (5,5') pour la distribution d'un produit contenu dans un récipient (1), comportant un embout (3) monté mobile sur une ouverture du récipient (1) et une coiffe (4) qui est aménagée de manière fixe sur le récipient en recouvrant ledit embout et qui est munie d'au moins un orifice (10) pour la sortie du produit et d'au moins deux poussoirs latéraux (5,5') disposés de manière telle qu'une pression latérale exercée sur lesdits poussoirs entraîne un déplacement axial de l'embout (3) d'une position d'obturation vers une position d'ouverture, mécanisme caractérisé en ce qu'un moyen élastique (16) est aménagé à la base de l'embout et vient prendre appui sur une partie fixe du récipient en vue de solliciter ledit embout à l'encontre de l'effet exercé par les poussoirs afin de lui permettre de reprendre sa position initiale d'obturation.

2. Mécanisme selon la revendication 1, caractérisé en ce que le moyen élastique de retour en position initiale de l'embout (3) est constitué par au moins deux pattes élastiques (16) aménagées à la base de l'embout et qui viennent prendre appui par leurs extrémités libres sur une partie fixe du récipient (1).

3. Mécanisme selon la revendication 2, caractérisé en ce que les pattes élastiques font partie d'une couronne élastique (16) qui présente une forme générale tronconique et qui est constituée par une pluralité de telles pattes élastiques.

4. Mécanisme selon l'une des revendications 1 à 3, caractérisé en ce que les poussoirs latéraux (5,5') sont des poussoirs à levier qui sont articulés pour basculer vers l'intérieur et sont solidaires de butées (7), tandis que ledit embout (3) comporte au moins deux surfaces d'appui radiales (8,8') sur lesquelles viennent s'appuyer lesdites butées (7) des poussoirs latéraux (5,5').

5. Mécanisme selon l'une des revendications 1 à 4, caractérisé en ce que les poussoirs (5,5') sont d'une seule pièce avec la coiffe (4) et sont articulés au moyen de charnières à rainures ou amincissements d'affaiblissement (6).

6. Mécanisme selon l'une des revendications 1 à 5, caractérisé en ce que l'embout (3) comporte une cheminée centrale (11) dont l'extrémité est pourvue d'au moins une ouverture de passage (9) pour le produit et qui est montée coulissante de manière étanche dans une jupe (12) de la coiffe (4) aménagée autour de l'orifice (10) de celle-ci.

7. Mécanisme selon la revendication 6, caractérisé en ce que l'orifice (10) de la coiffe (4) est ménagé à l'extrémité d'une protubérance (13) dans laquelle s'introduit l'extrémité de la cheminée (11) de l'embout (3).

8. Mécanisme selon l'une des revendications 6 et 7, caractérisé en ce que l'embout (3) comporte une extrémité (17) prévue pour venir obturer l'orifice (10) de la coiffe (4) tandis que l'ouverture de passage (9) de l'embout est fermée par une partie de la coiffe (4) en position d'obturation de l'embout et au contraire, communique avec l'orifice (10) de ladite coiffe (4) en position d'ouverture.

9. Mécanisme selon l'une des revendications 1 à 8 pour récipient pourvu d'un col d'ouverture (2), caractérisé en ce que l'embout (3) est monté coulissant dans et/ou sur ledit col du récipient.

10. Mécanisme selon la revendication 9, caractérisé en ce que l'embout (3) présente une jupe intérieure (14) qui glisse sur la paroi intérieure du col (2) du récipient (1).

11. Mécanisme selon l'une des revendications 1 à 7 pour récipient (1) aérosol, caractérisé en ce qu'une partie appropriée (19) de l'embout est prévue pour venir s'appuyer sur la tige (18) de la valve du récipient de telle sorte que l'actionnement des poussoirs (5,5') agit sur ladite valve.

12. Mécanisme selon l'une des revendications 1 à 7 pour récipient (1) à pompe de vaporisation (18) , caractérisé en ce qu'une partie appropriée (19) de l'embout (3) est prévue pour venir s'appuyer sur ladite pompe (18) de vaporisation aménagée sur le récipient de telle sorte que l'actionnement des poussoirs (5,5') agit sur ladite pompe.

13. Mécanisme selon l'une des revendications 1 à 12, caractérisé en ce que l'orifice (10) de la coiffe (4) communique avec un applicateur (21) de produit.

14. Mécanisme selon la revendication 13, caractérisé en ce que l'applicateur se présente sous la forme d'un élément poreux (21) susceptible de s'imbiber de produit.

## Patentansprüche

1. Steuervorrichtung mit seitlichen Druckvorrichtungen (5, 5') zur Abgabe eines in einem Behälter (1) enthaltenen Produkts, die ein bewegbar auf einer Öffnung des Behälters (1) befestigtes Ansatzstück (3) aufweist sowie eine Kappe (4), welche fest auf dem Behälter angeordnet ist und das besagte Ansatzstück abdeckt und die mit mindestens einer Austrittsöffnung (10) für das Produkt versehen ist, und mindestens zwei seitlichen Druckvorrichtungen (5, 5'), die derart angeordnet sind, daß ein auf die besagte Druckvorrichtung ausgeübter seitlicher Druck eine axiale Verschiebung des Ansatzstücks (3) aus einer Verschlußstellung in eine Öffnungsstellung bewirkt, dadurch gekennzeichnet, daß ein elastisches Mittel (16) an der Basis des Ansatzstücks angeordnet ist und sich an einem festen Teil des Behälters abstützt, um das besagte Ansatzstück entgegen der durch die Druckvorrichtungen ausgeübten Wirkung zu beanspruchen und es ihm zu ermöglichen, seine anfängliche Verschlußstellung wieder einzunehmen.

2. Vorrichtung nach Anspruch 1, dadurch gekennzeichnet, daß das elastische Mittel zur Rückführung des Ansatzstücks (3) in die Anfangsstellung durch mindestens zwei elastische Füße (16) gebildet wird, die an der Basis des Ansatzstücks angeordnet sind und sich mit ihren freien Enden auf einem festen Teil des Behälters (1) abstützen.

3. Vorrichtung nach Anspruch 2, dadurch gekennzeichnet, daß die elastischen Füße einen Teil eines elastischen Kranzes (16) bilden, der eine generell konische Form aufweist und durch eine Vielzahl von solchen elastischen Füßen gebildet wird.

4. Vorrichtung nach einem der Ansprüche 1 bis 3, dadurch gekennzeichnet, daß die seitlichen Druckvorrichtungen (5, 5') als Hebeldrücker ausgebildet sind, welche derart angelenkt sind, daß sie nach innen kippen, und die fest mit Anschlägen (7) verbunden sind, während das besagte Ansatzstück (3) mindestens zwei radiale Abstützflächen (8,8') aufweist, auf welchen sich die besagten Anschläge (7) der seitlichen Druckvorrichtungen (5, 5') abstützen.

5. Vorrichtung nach einem der Ansprüche 1 bis 4, dadurch gekennzeichnet, daß die Druckvorrichtungen (5, 5') einstückig mit der Kappe (4) verbunden und über als Rillen oder Schwächungsverjüngungen ausgebildete Scharniere (6) angelenkt sind.

6. Vorrichtung nach einem der Ansprüche 1 bis 5, dadurch gekennzeichnet, daß das Ansatzstück (3) einen zentralen Schacht (11) aufweist, dessen Ende mit mindestens einer Durchtrittsöffnung (9) für das Produkt versehen ist und der abgedichtet in einer Schürze (12) der Kappe (4) verschiebbar montiert ist, die um deren Durchtrittsöffnung (10) herum angeordnet ist.

7. Vorrichtung nach Anspruch 6, dadurch gekennzeichnet, daß die Öffnung (10) der Kappe (4) am Ende einer Ausstülpung (13) angeordnet ist, in welche das Ende des Schachtes (11) des Ansatzstücks (3) hineingeführt ist.

8. Vorrichtung nach einem der Ansprüche 6 und 7, dadurch gekennzeichnet, daß am Ansatzstück (3) ein Endstück (17) zum Verschließen der Öffnung (10) der Kappe (4) angeordnet ist, während die Durchtrittsöffnung (9) des Ansatzstücks (3) in der Verschlußstellung des Ansatzstücks durch einen Teil der Kappe (4) verschlossen ist, wohingegen sie in der Öffnungsstellung mit der Öffnung (10) der besagten Kappe (4) in Verbindung steht.

9. Vorrichtung nach einem der Ansprüche 1 bis 8 für einen mit einem Öffnungshals (2) versehenen Behälter, dadurch gekennzeichnet, daß das Ansatzstück (3) verschiebbar in und/oder auf dem besagten Hals des Behälters montiert ist.

10. Vorrichtung nach Anspruch 9, dadurch gekennzeichnet, daß das Ansatzstück (3) eine Innenschürze (14) aufweist, die auf der Innenwand des Halses (2) des Behälters (1) gleitet.

11. Vorrichtung nach einem der Ansprüche 1 bis 7 für einen Aerosolbehälter (1), dadurch gekennzeichnet, daß ein geeigneter Teil (19) des Ansatzstücks (3) sich auf der Stange (18) des Behälterventils derart abstützt, daß die Betätigung der Druckvorrichtungen (5, 5') auf das besagte Ventil einwirkt.

12. Vorrichtung nach einem der Ansprüche 1 bis 7 für einen Behälter (1) mit einer Verdampfungspumpe (18), dadurch gekennzeichnet, daß ein geeigneter Teil (19) des Ansatzstücks (3) sich auf der besagten Verdampfungspumpe (18) abstützt, die auf dem Behälter derart angeordnet ist, daß die Betätigung der Druckvorrichtungen (5, 5') auf die besagte Pumpe einwirkt.

13. Vorrichtung nach einem der Ansprüche 1 bis 12, dadurch gekennzeichnet, daß die Öffnung (10) der Kappe (4) mit einem Applikator (21) für das Produkt in Verbindung steht.

14. Vorrichtung nach Anspruch 13, dadurch gekennzeichnet, daß der Applikator die Form eines porösen Elements (21) besitzt, welches dazu geeignet ist, sich mit dem Produkt vollzusaugen.

## Claims

1. Control mechanism with side push buttons (5, 5') for the distribution of a product contained in a receptacle (1), comprising an end piece (3) fitted so that it can move over an opening of the receptacle (1) and a cap (4) which is arranged fixed on the receptacle covering said end piece and which is provided with at least one orifice (10) for the emergence of the product and with at least two side push buttons (5, 5') disposed such that a lateral pressure exerted on said push buttons causes an axial movement of the end piece (3) from a blocking position to an open position, said mechanism being characterised in that an elastic means (16) is arranged at the base of the end piece and bears on a fixed part of the receptacle in order to move said end piece against the effect produced by the push buttons in order to allow it to return to its initial blocking position.

2. Mechanism according to claim 1, characterised in that the elastic means for returning the end piece (3) to its initial position is constituted by at least two elastic feet (16) arranged at the base of the end piece and which bear through their free ends on a fixed part of the receptacle (1).

3. Mechanism according to claim 2, characterised in that the elastic feet form part of an elastic crown (16) which exhibits a general truncated conical shape and which is constituted by a plurality of such elastic feet.

4. Mechanism according to one of claims 1 to 3, characterised in that the side push buttons (5, 5') are lever push buttons which are hinged to pivot inwards and are locked to stops (7), whereas said end piece (3) comprises at least two radial bearing surfaces (8, 8') on which said stops (7) of the side push buttons (5, 5') come to bear.

5. Mechanism according to one of claims 1 to 4, characterised in that the push buttons (5, 5') are made in a single piece with the cap (4) and are hinged by means of hinges with weakening grooves or thin parts (6).

6. Mechanism according to one of claims 1 to 5, characterised in that the end piece (3) comprises a central chimney (11) the end of which is provided with at least one opening (9) for passage of the product and which is fitted sliding sealingly in a skirt (12) of the cap (4) arranged around the orifice (10) of the latter.

7. Mechanism according to claim 6, characterised in that the orifice (10) of the cap (4) is formed at the end of a protuberance (13) into which the end of the chimney (11) of the end piece (3) is introduced.

8. Mechanism according to one of claims 6 and 7, characterised in that the end piece (3) comprises an end (17) designed to block the orifice (10) of the cap (4) while the opening (9) for passage in the end piece is closed by a portion of the cap (4) in the blocking position of the end piece and in contrast communicates with the orifice (10) of said cap (4) in the open position.

9. Mechanism according to one of claims 1 to 8 for a receptacle provided with an opening collar (2), characterised in that the end piece (3) is fitted sliding in and/or on said collar of the receptacle.

10. Mechanism according to claim 9, characterised in that the end piece (3) exhibits an inner skirt (14) which slides on the inner wall of the collar (2) of the receptacle (1).

11. Mechanism according to one of claims 1 to 7 for an aerosol receptacle (1), characterised in that an appropriate portion (19) of the end piece is designed to come to bear on the rod (18) of the valve of the receptacle such that the operation of the push buttons (5, 5') acts on said valve.

12. Mechanism according to one of claims 1 to 7 for a receptacle (1) with a vaporisation pump (18), characterised in that an appropriate portion (19) of the end piece (3) is designed to come to bear on said vaporisation pump (18) arranged on the receptacle such that the operation of the push buttons (5, 5') acts on said pump.

13. Mechanism according to one of claims 1 to 12, characterised in that the orifice (10) of the cap (4) communicates with a product applicator (21).

14. Mechanism according to claim 13, characterised in that the applicator takes the form of a porous element (21) liable to become soaked with product.
